# EUROPÄISCHE PATENTSCHRIFT

(11) **EP 4 086 388 B1**
(45) Veröffentlichungstag und Bekanntmachung des Hinweises auf die Patenterteilung: **10.06.2026**
(21) Anmeldenummer: 22170735.9
(22) Anmeldetag: 29.04.2022
(51) Int. Cl.: D21F 9/00, D04H 1/46

(54) **ANLAGE UND VERFAHREN ZUR HERSTELLUNG EINER FLUIDSTRAHLVERNADELTEN FASERSTOFFBAHN AUS MINDESTENS EINER FASERSTOFFSUSPENSION**
APPARATUS AND METHOD FOR PRODUCING A FLUID JET NEEDLED FIBROUS WEB FROM AT LEAST ONE FIBROUS SUSPENSION
INSTALLATION ET PROCÉDÉ DE FABRICATION D'UNE BANDE EN MATIÈRE FIBREUSE AIGUILLETÉE À JET DE FLUIDE À PARTIR D'AU MOINS UNE SUSPENSION DE MATIÈRE FIBREUSE

(30) Priorität: 04.05.2021 DE 102021111469
(43) Veröffentlichungstag der Anmeldung: 09.11.2022
(73) Patentinhaber: Andritz Küsters GmbH, 47805 Krefeld (DE)
(72) Erfinder: Vomhof, Henning, 50735 Köln (DE); Latendorf, Dennis, 47798 Krefeld (DE)
(74) Vertreter: Kluin Patent

(56) Entgegenhaltungen:
- DE-A1- 102006 042 507
- DE-A1- 102016 217 401
- DE-A1- 19 646 477
- DE-A1- 19 803 451

## Beschreibung

Die Erfindung betrifft eine Anlage zur Herstellung einer fluidstrahlvernadelten Faserstoffbahn aus mindestens einer Faserstoffsuspension, mit einem Schrägsiebformer, umfassend ein Siebband, welches in einer Umlaufrichtung um Umlenkwalzen umläuft und ein zwischen einer in Umlaufrichtung vorderer Umlenkwalze und einer in Umlaufrichtung hinterer Umlenkwalze gebildetes Ablegetrum aufweist, und einen Stoffauflauf, mittels welchem die Faserstoffsuspension auf dem Ablegetrum des Siebbandes unter Bildung eines Faserflors ablegbar ist, und ein Verfahren zur Herstellung einer fluidstrahlvernadelten Faserstoffbahn aus mindestens einer Faserstoffsuspension, mit einem Schrägsiebformer.

Eine derartige Anlage ist aus der DE 10 2016 217 401 A1 bekannt.

Bei herkömmlichen Anlagen zur Herstellung von fluidstrahlvernadelten, üblicherweise wasserstrahlvernadelten Papieren/Vliesstoffen sind regelmäßig separate Vernadelungseinheiten vorgesehen, die ein umlaufendendes Siebband aufweisen, dessen Entwässerung- und Reflektionseigenschaften an den jeweiligen Herstellungsprozess angepasst sind. Die Vernadelungseinheit ist derart ausgestaltet, dass sie einen definierten Energieeintrag mittels Fluidstrahl, passend bspw. zur Produktionsgeschwindigkeit und zum Produktportfolio, erlaubt.

Schrägsiebpapiermaschinen, wie sie bspw. in der Spezialpapierindustrie Verwendung finden, weisen regelmäßig eine separate Vernadelungseinheit nicht auf. Sie umfassen hingegen einen Schrägsiebformer mit einem Siebband, welches in einer Umlaufrichtung um Umlenkwalzen läuft. Es weist ein zwischen einer in Umlaufrichtung vorderen und einer in Umlaufrichtung hinteren Umlenkwalze gebildetes Ablegetrum auf sowie einen Stoffauflauf, mittels welchem die Faserstoffsuspension auf dem Ablagetrum des Siebbandes zur Bildung des Faserflors ablegbar ist.

Derart ausgebildete Schrägsiebpapiermaschinen befinden sich insbesondere in der Spezialpapierindustrie vielfach im Einsatz. Allerdings ist der Bedarf an nicht fluidstrahlvernadelten Spezialpapierenrückläufig, sodass das Bestreben besteht, diese Schrägsiebpapiermaschinen auch zur Herstellung fluidstrahlvernadelter Produkte, insbesondere von Vliesbahnen, einsetzen zu können.

Diese Aufgabe wird durch eine Anlage mit den Merkmalen des Anspruchs 1 gelöst. Die Erfindung erfasst auch ein Verfahren zum Umbau einer Schrägsiebpapiermaschine in eine erfindungsgemäße Anlage gemäß Anspruch 11 und ein Herstellungsverfahren mit den Merkmalen des Anspruchs 12.

Bei der erfindungsgemäßen Anlage ist die in Umlaufrichtung des Siebbandes vordere Umlenkwalze als Siebsaugwalze mit einem fluiddurchlässigen Walzenmantel und mindestens einer innerhalb des Walzenmantels vorgesehenen Vakuumzone ausgebildet. Ferner ist mindestens ein Düsenbalken vorgesehen, mittels welchem Fluidstrahlen unter einem Überdruck in einem Bereich, in dem das Siebband die Siebsaugwalze umläuft, zum Siebband hin abgebbar sind. Überraschenderweise hat sich gezeigt, dass es aufgrund dieser Weiterbildung möglich ist, einen Energieeintrag mittels Fluidstrahlen bereitzustellen, der geeignet ist, auch andere Faserstoffbahnen als Spezialpapiere, bspw. nassgelegter Vliesstoffe, herzustellen.

Zwar werden von einem Formier- oder Transportsieb umlaufende Siebsaugwalzen als Entwässerungs- und Umlenkwalzen seit längerem in der Papierindustrie eingesetzt. Nicht bekannt ist jedoch, dass diese auch zum Abführen von zur Vernadelung an den Faserflor abgegebenes Fluid geeignet sind. Es ist überraschend, dass die Vernadelung im Bereich einer Siebsaugwalze trotz des zwischen des Faserflors und der Siebsaugwalze befindlichen Siebbandes durch das Schrägsieb erfolgen kann.

Bekannt aus der Krempelvliestechnologie ist hingegen eine Fluidstrahlvernadelung auf Zylindern, um die eine Faserstoffbahn herumgeführt wird. Die Faserstoffbahn liegt jedoch an diesen Zylindern unmittelbar, d. h. ohne ein dazwischen befindliches Siebband an. Und diese Zylinder sind bauartbedingt auch nicht geeignet, die hohen Zugkräfte, unter denen ein Siebband im Vergleich zu einer Faserstoffbahn regelmäßig steht, aufzunehmen.

Bei einer bevorzugten Ausführungsform der erfindungsgemäßen Anlage umfasst die Vakuumzone mindestens eine mit einem Unterdruck beaufschlagbare Saugkammer. Es hat sich überraschender Weise gezeigt, dass aufgrund dieser Maßnahme der Energieeintrag durch die Wasserstrahlen an die zur Vliesvernadelung erforderlichen Werte effektiv anpassbar ist.

Um den mittels der Fluidstrahlen möglichen Energieeintrag weiter erhöhen zu können, sind bei einer bevorzugten Ausführungsform der erfindungsgemäßen Anlage eine Mehrzahl von in Umlaufrichtung des Siebbandes voneinander beabstandete Düsenbalken vorgesehen.

Innerhalb des Walzenmantels können ferner eine Mehrzahl von Vakuumzonen ausgebildet sein.

Sind die Düsenbalken unabhängig voneinander mit einem Fluid beaufschlagbar oder - besonders bevorzugt - die Fluiddrücke der Düsenbalken unabhängig voneinander beeinflussbar, so können die Energieeinträge besonders gut an die jeweilige Produktionsgeschwindigkeit und das jeweilige Produktportfolio angepasst werden.

Hierzu ist es vorteilhaft, wenn - wie bei einer des Weiteren bevorzugten Ausführungsform - jede Vakuumzone einem Düsenbalken derart zugeordnet ist, dass mittels der Vakuumzone zumindest im Wesentlichen von dem zugeordneten Düsenbalken abgegebenes Fluid absaugbar ist.

Bei einer konstruktiv bevorzugten Ausführungsform der erfindungsgemäßen Anlage umfasst jede Vakuumzone eine Saugkammer, die mit einem Unterdruck beaufschlagbar ist.

Im Hinblick auf eine möglichst gute Anpassbarkeit des Energieeintrags ist jede Saugkammer vorzugsweise mit einem separat variierbaren Unterdruck beaufschlagbar.

Um den maximal mit den Fluidstrahlen möglichen Energieeintrag erhöhen zu können, ist bei einer besonders bevorzugten Ausführungsform der erfindungsgemäßen Anlage zwischen der Siebsaugwalze und der hinteren Umlenkwalze mindestens ein weiterer Düsenbalken oberhalb des Ablegetrums vorgesehen.

Um dann abermals den Energieeintrag bestmöglich anpassen zu können, ist bei einer bevorzugten Ausführungsform der erfindungsgemäßen Anlage jedem weiteren Düsenbalken eine weitere Vakuumzone derart zugeordnet, dass mittels der Vakuumzone zumindest im Wesentlichen von dem zugeordneten Düsenbalken abgegebenes Fluid absaugbar ist.

Bei einer konstruktiv bevorzugten Ausführungsform der erfindungsgemäßen Anlage weist jede weitere Vakuumzone einen Saugkasten auf, der unterhalb des Ablegetrums des Siebbandes angeordnet ist.

Die Erfindung verkörpert sich auch in einem Verfahren zur Herstellung einer erfindungsgemäßen Anlage, in dem bei einer Schrägsiebpapiermaschine, die ein Siebband aufweist, welches zwischen einer in einer Umlaufrichtung des Siebbandes vorderen und hinteren Umlenkwalze ein Ablegetrum bildet, die vordere Umlenkwalze durch eine Siebsaugwalze mit einem fluiddurchlässigen Walzenmantel und mindestens einer innerhalb des Walzenmantels vorgesehenen Vakuumzone ausgebildet ist, ausgetauscht und mindestens ein Düsenbalken vorgesehen wird, mittels welchem Fluidstrahlen unter einem Überdruck in einem Bereich, in dem das Siebband die Siebsaugwalze umläuft, zum Siebband hin abgebbar sind.

Die Erfindung erstreckt sich darüber hinaus auf ein Verfahren zur Herstellung einer fluidstrahlvernadelten Faserstoffbahn aus mindestens einer Faserstoffsuspension, bei welchem die Faserstoffsuspension auf ein Siebband eines Schrägsiebformers, welches in einer Umlaufrichtung eine Siebsaugwalze umläuft, aufgebracht, die Faserstoffsuspension beim Umlauf um die Siebsaugwalze mit Fluidstrahlen beaufschlagt und Fluid mittels der Siebsaugwalze abgesaugt wird.

Die Erfindung soll nachfolgend anhand der rein schematischen Zeichnungen weiter verdeutlicht werden. Es zeigen:
- Fig. 1: ein Ausführungsbeispiel einer erfindungsgemäßen Anlage sowie
- Fig. 2: den Ausschnitt II in Fig. 1 in einer vergrößerten, teilweise geschnittenen Darstellung.

Die in Fig. 1 als Ganzes mit 100 bezeichnete Ausführungsform der erfindungsgemäßen Anlage ist zur Herstellung einer fluidstrahlvernadelten Faserstoffbahn geeignet ausgebildet.

Die Anlage 100 umfasst einen Schrägsiebformer 10 zur Bereitstellung eines Fasern 12 umfassenden Faserflors 13 aus einer Faserstoffsuspension 11. Die Fasern weisen eine mittlere Faserlänge von regelmäßig >1 mm bis maximal 30 mm auf, der Faserflor 13 ein Flächengewicht bspw. zwischen 7 und 100 Gramm pro Quadratmeter. Der Schrägsiebformer 10 umfasst zur Bereitstellung des Faserflors 13 ein umlaufendes Siebband 14, welches um Umlenkwalzen 15 entgegen dem Uhrzeigersinn umläuft. Es bildet ein Ablagetrum 16, dessen in Umlaufrichtung vorderes Ende von einer vorderen Umlenkwalze 15' und dessen in Umlaufrichtung hinteres Ende von einer hinteren Umlenkwalze 15" gebildet ist.

Der Schrägsiebformer 10 umfasst des Weiteren einen Stoffauflauf 17, mittels welchem die Fasern 12 - bspw. als Faserstoffsuspension - zur Bildung des Faserflors 13 abgelegt werden.

Um den Faserflor 13 zu einer Faserstoffbahn 20 verfestigen zu können, ist die vordere Umlenkwalze 15' als Siebsaugwalze 35 ausgebildet. Wie in Fig. 2 erkennbar ist, umfasst die Siebsaugwalze 35 einen rotierbar gelagerten Walzenmantel 36, der eine Vielzahl von Bohrungen 37 umfasst. Innerhalb des Walzenmantels 36 sind zwei Vakuumzonen 38, 39 vorgesehen, welche jeweils eine Saugkammer 40, 41 aufweisen. Die Saugkammern 40, 41 weisen jeweils eine sich in Längsrichtung der Siebsaugwalze 35 erstreckende Öffnung 42, 43 auf, deren Ränder 44, 45, 46 zumindest im Wesentlichen gasdicht abgedichtet sind.

In dem Bereich, in welchem das Siebband 14 an dem Walzenmantel 36 anliegt, sind in Umlaufrichtung des Siebbandes voneinander beabstandet zwei Düsenbalken 48, 49 vorgesehen. Sie sind derart angeordnet ausgebildet, dass unter Druck stehende Fluidstrahlen, insbesondere Wasserstrahlen, zum Siebband hin abgebbar sind. Die Öffnungen 42, 43 der Saugkammern 40, 41 sind so ausgerichtet, dass jede der Saugkammern 40, 41 einem der Düsenbalken 48, 49 dahingehend zugeordnet ist, dass mittels jeder Saugkammer zumindest im Wesentlichen das von dem zugeordneten Düsenbalken abgegebene Fluid abgesaugt wird.

Drei weitere, in Umlaufrichtung des Siebbandes 14 voneinander beabstandete Düsenbalken 50, 51, 52 sind in Umlaufrichtung des Siebbandes vor der Siebsaugwalze 35 angeordnet. Innen ist jeweils eine weitere Vakuumzone 53, 54, 55 in Form jeweils eines Saugkastens 56 zugeordnet. Die weiteren Düsenbalken 50, 51, 52 dienen der Vorverfestigung der Fasern 12 zum Faserfloor 13.Durch die Düsenbalken 48, 49, denen die Vakuumzonen 38, 39 der Siebsaugwalze zugeordnet sind, erfolgt eine weitere Verfestigung des Faserflors zur Faserstoffbahn 20.

Besteht der Bedarf an einer Intensivierung der Verfestigung, so können in Umlaufrichtung des Siebbandes 14 hinter der Siebsaugwalze in einem Bereich 18, der bezogen auf die Umlaufrichtung schräg abfällt, weitere, in der Zeichnung nicht dargestellte Düsenbalken und zugeordnete Vakuumzonen vorgesehen sein..

In dem Bereich 18 des Siebbandes 14 kann eine bspw. mit einem Unterdruck beaufschlagbare Abnahmewalze 19 vorgesehen, mit welcher die verfestigte Faserstoffbahn 20 von dem Siebband 14 abnehmbar und hiernach einer weiteren Verwendung oder Bearbeitung zuführbar ist. Eine derartige Abnahmewalze 19 kann insbesondere dann vorgesehen sein, wenn die Faserstoffbahn 20 ein niedriges Flächengewicht oder eine geringe Festigkeit aufweist, oder die Umlaufgeschwindigkeit des Siebbandes 14 hoch ist. Ansonsten kann die Abnahme der Faserstoffbahn vom Siebband 14 auch im freien Zug erfolgen. Eine Abnahmewalze 19 ist dann nicht erforderlich.

### Bezugszeichenliste:

- 100: Anlage

- 10: Schrägsiebformer
- 11: Faserstoffsuspension
- 12: Fasern
- 13: Faserflor
- 14: Siebband
- 15: Umlenkwalzen
- 15': vordere Umlenkwalze
- 15": hintere Umlenkwalze
- 16: Ablegetrum
- 17: Stoffauflauf
- 18: Bereich
- 19: Abnahmewalze
- 20: Faserstoffbahn

- 35: Siebsaugwalze
- 36: Walzenmantel
- 37: Bohrungen
- 38: Vakuumzone
- 39: Vakuumzone
- 40: Saugkammer
- 41: Saugkammer
- 42: Öffnung
- 43: Öffnung
- 44: Rand
- 45: Rand
- 46: Rand
- 47: innere Mantelfläche
- 48: Düsenbalken
- 49: Düsenbalken
- 50: Düsenbalken
- 51: Düsenbalken
- 52: Düsenbalken
- 53: Vakuumzone
- 54: Vakuumzone
- 55: Vakuumzone
- 56: Saugkasten

## Patentansprüche

1. Anlage (100) zur Herstellung einer fluidstrahlvernadelten Faserstoffbahn (20) aus mindestens einer Faserstoffsuspension (11),
mit einem Schrägsiebformer (10), umfassend
- ein Siebband (14), welches in einer Umlaufrichtung um Umlenkwalzen (15) umläuft und ein zwischen einer in Umlaufrichtung vorderen Umlenkwalze (15') und einer in Umlaufrichtung hinteren Umlenkwalze (15") gebildetes Ablegetrum (16) aufweist, und
- einen Stoffauflauf (17), mittels welchem die Faserstoffsuspension auf dem Ablegetrum (16) des Siebbandes (14) ablegbar ist,
**dadurch gekennzeichnet,**
**dass** die in Umlaufrichtung vordere Umlenkwalze (15') als Siebsaugwalze (35) mit einem fluiddurchlässigen Walzenmantel (36) und mindestens einer innerhalb des Walzenmantels (36) vorgesehenen Vakuumzone (38, 39) ausgebildet ist, und
**dass** mindestens ein Düsenbalken (48, 49) vorgesehen ist, mittels welchem Fluidstrahlen unter einem Überdruck in einem Bereich, in dem das Siebband (14) die Siebsaugwalze (35) umläuft, zum Siebband (14) hin abgebbar sind.

2. Anlage nach Anspruch 1, **dadurch gekennzeichnet, dass** die Vakuumzone (38, 39) mindestens eine mit einem Unterdruck beaufschlagbare Saugkammer (40, 41) umfasst.

3. Anlage nach Anspruch 1 oder 2, **dadurch gekennzeichnet, dass** eine Mehrzahl von in Umlaufrichtung des Siebbandes (14) voneinander beabstandete Düsenbalken (48, 49) vorgesehen sind.

4. Anlage nach einem der Ansprüche 1 bis 3, **dadurch gekennzeichnet, dass** innerhalb des Walzenmantels (36) eine Mehrzahl von Vakuumzonen (38, 39) ausgebildet sind.

5. Anlage nach Anspruch 4, **dadurch gekennzeichnet, dass** jede Vakuumzone (38, 39) einem Düsenbalken (48, 49) derart zugeordnet ist, dass mittels der Vakuumzone (38, 39) zumindest im Wesentlichen von dem zugeordneten Düsenbalken (48, 49) abgegebenes Fluid absaugbar ist.

6. Anlage nach Anspruch 5, **dadurch gekennzeichnet, dass** jede Vakuumzone (38, 39) eine Saugkammer (40, 41) umfasst, die mit einem Unterdruck beaufschlagbar ist.

7. Anlage nach Anspruch 6, **dadurch gekennzeichnet, dass** jede Saugkammer (40, 41) mit einem separat variierbaren Unterdruck beaufschlagbar ist.

8. Anlage nach einem der Ansprüche 1 bis 7, **dadurch gekennzeichnet, dass** zwischen der Siebsaugwalze (35) und der hinteren Umlenkwalze (15") mindestens ein weiterer Düsenbalken (50, 51, 52) oberhalb des Ablegetrums (16) vorgesehen ist.

9. Anlage nach Anspruch 8, **dadurch gekennzeichnet, dass** jedem weiteren Düsenbalken (50, 51, 52) eine weitere Vakuumzone (53, 54, 55) derart zugeordnet ist, dass mittels der Vakuumzone (53, 54, 55) zumindest im Wesentlichen von dem zugeordneten Düsenbalken (50, 51, 52) abgegebenes Fluid absaugbar ist.

10. Anlage nach Anspruch 9, **dadurch gekennzeichnet, dass** jede weitere Vakuumzone (53, 54, 55 einen Saugkasten (50) aufweist, der unterhalb des Ablagetrums (16) angeordnet ist.

11. Verfahren zur Herstellung einer Anlage (100) zur Herstellung einer fluidstrahlvernadelten Faserstoffbahn (20) aus mindestens einer Faserstoffsuspension (11) nach einem der Ansprüche 1 bis 10, **dadurch gekennzeichnet, dass** bei einer Schrägsiebpapiermaschine, die ein Siebband (14) aufweist, welches zwischen einer in einer Umlaufrichtung des Siebbandes (14) vorderen und hinteren Umlenkwalze (15', 15") ein Ablegetrum (16) bildet, die vordere Umlenkwalze (15') durch eine Siebsaugwalze (35) mit einem fluiddurchlässigen Walzenmantel (36) und mindestens einer innerhalb des Walzenmantels (36) vorgesehenen Vakuumzone (38, 39) ausgebildet ist, ausgetauscht und mindestens ein Düsenbalken (48, 49) vorgesehen wird, mittels welchem Fluidstrahlen unter einem Überdruck in einem Bereich, in dem das Siebband (14) die Siebsaugwalze (35) umläuft, zum Siebband (14) hin abgebbar sind.

12. Verfahren zur Herstellung einer fluidstrahlvernadelten Faserstoffbahn (20) aus mindestens einer Faserstoffsuspension (11), bei welchem die Faserstoffsuspension (11) unter Bildung eines Faserflors (13) auf ein Siebband (14) eines Schrägsiebformers (10), welches in einer Umlaufrichtung eine Siebsaugwalze (35) umläuft, aufgebracht wird, die Faserstoffsuspension beim Umlauf um die Siebsaugwalze (35) mit Fluidstrahlen beaufschlagt wird, und Fluid mittels der Siebsaugwalze (35) abgesaugt wird.

13. Verfahren nach Anspruch 12, **dadurch gekennzeichnet, dass** Fluid mittels mindestens einer mit einem Unterdruck beaufschlagbaren Saugkammer (40, 41) abgesaugt wird.

## Claims

1. System (100) for producing a fluid-jet-needled fibrous web (20) from at least one fibrous suspension (11),
having an inclined-wire former (10) comprising
- a wire belt (14), which circulates in a direction of circulation around deflection rollers (15) and has a lay-down strand (16) formed between a front deflection roller (15') in the direction of circulation and a rear deflection roller (15") in the direction of circulation, and
- a headbox (17), by means of which the fibrous suspension can be laid down on the lay-down strand (16) of the wire belt (14),
**characterized in that**
the front deflection roller (15') in the direction of circulation is designed as a wire suction roller (35) with a fluid-permeable roller jacket (36) and at least one vacuum zone (38, 39) provided within the roller jacket (36), and
at least one nozzle bar (48, 49) is provided, by means of which fluid jets can be discharged towards the wire belt (14) at an overpressure in a region in which the wire belt (14) circulates around the wire suction roller (35).

2. System according to Claim 1, **characterized in that** the vacuum zone (38, 39) comprises at least one suction chamber (40, 41) which can be subjected to a negative pressure.

3. System according to Claim 1 or 2, **characterized in that** a plurality of nozzle bars (48, 49) spaced apart from one another in the direction of circulation of the wire belt (14) are provided.

4. System according to any one of Claims 1 to 3, **characterized in that** a plurality of vacuum zones (38, 39) are formed within the roller jacket (36).

5. System according to Claim 4, **characterized in that** each vacuum zone (38, 39) is assigned to a nozzle bar (48, 49) in such a way that fluid emitted at least substantially from the assigned nozzle bar (48, 49) can be extracted by means of the vacuum zone (38, 39).

6. System according to Claim 5, **characterized in that** each vacuum zone (38, 39) comprises a suction chamber (40, 41) which can be subjected to a negative pressure.

7. System according to Claim 6, **characterized in that** each suction chamber (40, 41) can be subjected to a separately variable negative pressure.

8. System according to any one of Claims 1 to 7, **characterized in that**, between the wire suction roller (35) and the rear deflection roller (15"), at least one further nozzle bar (50, 51, 52) is provided above the lay-down strand (16).

9. System according to Claim 8, **characterized in that** each further nozzle bar (50, 51, 52) is assigned a further vacuum zone (53, 54, 55) in such a way that fluid discharged at least substantially from the assigned nozzle bar (50, 51, 52) can be extracted by means of the vacuum zone (53, 54, 55).

10. System according to Claim 9, **characterized in that** each further vacuum zone (53, 54, 55) has a suction box (50), which is arranged below the lay-down strand (16).

11. Method for producing a system (100) for producing a fluid-jet-needled fibrous web (20) from at least one fibrous suspension (11) according to any one of Claims 1 to 10, **characterized in that**, in an inclined-wire paper machine having a wire belt (14) which forms a lay-down strand (16) between a front and a rear deflection roller (15', 15") in a direction of circulation of the wire belt (14), the front deflection roller (15') is formed by a wire suction roller (35) having a fluid-permeable roller jacket (36) and at least one vacuum zone (38, 39) provided within the roller jacket (36), and at least one nozzle bar (48, 49) is provided by means of which fluid jets can be discharged towards the wire belt (14) at an overpressure in a region in which the wire belt (14) circulates around the wire suction roller (35).

12. Method for producing a fluid-jet-needled fibrous web (20) from at least one fibrous suspension (11), in which method the fibrous suspension (11) is applied to a wire belt (14) of an inclined-wire former (10), with formation of a fibrous pile (13), which wire belt circulates around a wire suction roller (35) in a direction of circulation, the fibrous suspension is exposed to fluid jets during circulation around the wire suction roller (35), and fluid is extracted by means of the wire suction roller (35).

13. Method according to Claim 12, **characterized in that** fluid is extracted by means of at least one suction chamber (40, 41) which can be subjected to a negative pressure.

## Revendications

1. Installation (100) pour la fabrication d'une nappe de fibres (20) hydroliée à partir d'au moins une suspension de fibres (11),
avec un formeur à tamis incliné (10), comprenant
- une bande de tamis (14), qui circule dans une direction de circulation autour de rouleaux de renvoi (15) et qui présente un brin de dépôt (16) formé entre un rouleau de renvoi avant (15') dans la direction de circulation et un rouleau de renvoi arrière (15'') dans la direction de circulation, et
- une boîte d'alimentation (17), au moyen de laquelle la suspension de matière fibreuse peut être déposée sur le brin de dépôt (16) de la bande de tamis (14),
**caractérisée**
**en ce que** le rouleau de renvoi avant (15') dans la direction de circulation est conçu comme un rouleau d'aspiration de tamis (35) avec une enveloppe de rouleau perméable au fluide (36) et au moins une zone de vide (38, 39) prévue à l'intérieur de l'enveloppe de rouleau (36), et
**en ce qu'**au moins une rampe de buses (48, 49) est prévue, au moyen de laquelle des jets de fluide peuvent être délivrés sous une surpression vers la bande de tamis (14) dans une zone dans laquelle la bande de tamis (14) circule autour du rouleau d'aspiration de tamis (35).

2. Installation selon la revendication 1, **caractérisée en ce que** la zone de vide (38, 39) comprend au moins une chambre d'aspiration (40, 41) pouvant être soumise à une dépression.

3. Installation selon la revendication 1 ou 2, **caractérisée en ce qu'**une pluralité de rampes de buses (48, 49) espacées les unes des autres dans la direction de circulation de la bande de tamis (14) sont prévues.

4. Installation selon l'une des revendications 1 à 3, **caractérisée en ce qu'**une pluralité de zones de vide (38, 39) sont formées à l'intérieur de l'enveloppe de rouleau (36).

5. Installation selon la revendication 4, **caractérisée en ce que** chaque zone de vide (38, 39) est associée à une rampe de buses (48, 49) de telle sorte que le fluide délivré par la rampe de buses (48, 49) associée peut être aspiré au moins essentiellement au moyen de la zone de vide (38, 39).

6. Installation selon la revendication 5, **caractérisée en ce que** chaque zone de vide (38, 39) comprend une chambre d'aspiration (40, 41) pouvant être soumise à une dépression.

7. Installation selon la revendication 6, **caractérisée en ce que** chaque chambre d'aspiration (40, 41) peut être soumise à une dépression pouvant être variée séparément.

8. Installation selon l'une des revendications 1 à 7, **caractérisée en ce qu'**entre le rouleau d'aspiration de tamis (35) et le rouleau de renvoi arrière (15") au moins une autre rampe de buses (50, 51, 52) est prévue au-dessus du brin de dépôt (16).

9. Installation selon la revendication 8, **caractérisée en ce qu'**à chaque autre rampe de buses (50, 51, 52) est associée une autre zone de vide (53, 54, 55) de telle sorte que le fluide délivré par la rampe de buses (50, 51, 52) associée peut être aspiré au moins essentiellement au moyen de la zone de vide (53, 54, 55).

10. Installation selon la revendication 9, **caractérisée en ce que** chaque autre zone de vide (53, 54, 55) comprend une caisse d'aspiration (50) disposée au-dessous du brin de dépôt (16).

11. Procédé de fabrication d'une installation (100) pour la fabrication d'une bande de matière fibreuse (20) hydroliée à partir d'au moins une suspension de matière fibreuse (11) selon l'une des revendications 1 à 10, **caractérisé en ce que**, dans une machine à papier à tamis incliné comprenant une bande de tamis (14) qui forme, entre un rouleau de renvoi avant (15') et un rouleau de renvoi arrière (15") dans une direction de circulation de la bande de tamis (14), un brin de dépôt (16), le rouleau de renvoi avant (15') est remplacé par un rouleau d'aspiration de tamis (35) avec une enveloppe de rouleau perméable au fluide (36) et au moins une zone de vide (38, 39) prévue à l'intérieur de l'enveloppe de rouleau (36), et au moins une rampe de buses (48, 49) est prévue, au moyen de laquelle des jets de fluide peuvent être délivrés sous une surpression en direction de la bande de tamis (14) dans une zone dans laquelle la bande de tamis (14) circule autour du rouleau d'aspiration de tamis (35).

12. Procédé de fabrication d'une bande de matière fibreuse (20) hydroliée à partir d'au moins une suspension de matière fibreuse (11), dans lequel la suspension de matière fibreuse (11) est appliquée, avec formation d'un voile de fibres (13), sur une bande de tamis (14) d'un formeur à tamis incliné (10), laquelle circule autour d'un rouleau d'aspiration de tamis (35) dans une direction de circulation, la suspension de matière fibreuse étant soumise à des jets de fluide lors du passage autour du rouleau d'aspiration de tamis (35), et le fluide étant aspiré au moyen du rouleau d'aspiration de tamis (35).

13. Procédé selon la revendication 12, **caractérisé en ce que** le fluide est aspiré au moyen d'au moins une chambre d'aspiration (40, 41) pouvant être soumise à une dépression.
